# EUROPÄISCHE PATENTSCHRIFT

(11) **EP 2 446 008 B1**
(45) Veröffentlichungstag und Bekanntmachung des Hinweises auf die Patenterteilung: **02.03.2016**
(21) Anmeldenummer: 10724084.8
(22) Anmeldetag: 14.06.2010
(51) Int. Cl.: C11D 1/722, C11D 3/43, D06L 1/02, D06L 1/04, C11D 3/00, C11D 3/20, C11D 7/50, C11D 7/26, C11D 11/00

(54) **VERWENDUNG VON DIETHERVERBINDUNGEN BEI DER CHEMISCHEN REINIGUNG VON TEXTIL-, LEDER- ODER PELZWAREN**
USE OF DIETHER COMPOUNDS DURING THE DRY CLEANING OF TEXTILE PRODUCTS, LEATHER GOODS AND FUR
UTILISATION DU DIETHER PENDANT LE NETTOYAGE A SEC DE MATIERE TEXTILES, MAROQUINERIE ET DES FOURRURES

(30) Priorität: 25.06.2009 DE 102009027206
(43) Veröffentlichungstag der Anmeldung: 02.05.2012
(73) Patentinhaber: CHEMISCHE FABRIK KREUSSLER & CO. GMBH, 65203 Wiesbaden (DE)
(72) Erfinder: SEITER, Manfred, 55257 Budenheim (DE); MEYER, Cord, 65388 Schlangenbad (DE); EIGEN, Helmut, 55435 Gau-Algesheim (DE)
(74) Vertreter: WSL Patentanwälte Partnerschaft mbB
(86) Internationale Anmeldenummer: PCT/EP2010/058318
(87) Internationale Veröffentlichungsnummer: WO 2010/149521

(56) Entgegenhaltungen:
- EP-A1- 0 743 360
- WO-A1-03/044147
- DE-A1- 4 243 468
- DE-T2- 69 418 026
- DE-T2- 69 814 748
- FR-A1- 2 241 520
- FR-A2- 2 268 773
- US-A- 4 783 560
- US-A- 5 269 958
- DATABASE WPI Week 199314 Thomson Scientific, London, GB; AN 1993-112949 & JP 5 051598 A (ASAHI CHEM IND CO LTD) 2 March 1993 (1993-03-02)
- HAUTHAL H G: "Sustainable detergents and cleaners, progress on ingredients, nanoparticles, analysis, environment", TENSIDE, SURFACTANTS, DETERGENTS, CARL HANSER VERLAG, MUNCHEN, DE, vol. 46, no. 1, 1 January 2009 (2009-01-01), pages 53-62, XP001518841, ISSN: 0932-3414

## Beschreibung

Die vorliegende Erfindung betrifft die Verwendung eines Lösungsmittels mit bestimmten Eigenschaften und Merkmalen in einem Verfahren zur chemischen Reinigung von Textil-, Leder- oder Pelzwaren, bei dem man die zu reinigende Ware mit einem Reinigungsmittel in Kontakt bringt, wobei das Reinigungsmittel das Lösungsmittel umfaßt. Darüber hinaus betrifft die vorliegende Erfindung auch die Herstellung eines Reinigungsmittels zur chemischen Reinigung von Textilien, Leder- und Pelzwaren, wobei das Reinigungsmittel einen Anteil des Lösungsmittels mit den bestimmten Eigenschaften und Merkmalen aufweist.

Die professionelle Reinigung von Textil-, Leder- oder Pelzwaren ist eine spezielle Dienstleistung der modernen Gesellschaft mit wirtschaftlich sehr großer Bedeutung. Insbesondere formelle und festliche Bekleidung ist üblicherweise aus hochwertigen Materialien, wie z.B. Cashmere, Wolle oder Seide, gefertigt oder besteht wenigstens zum Teil aus Leder oder Pelz. Diese Materialien können in Wasser Quellen und neigen bei der traditionellen Nassreinigung teilweise auch zur Verfilzung. Zudem haben manche Färbungen von an sich für die Nassreinigung geeigneten Materialien geringe Nassechtheiten.

Die Pflege solcher Waren muss daher in aller Regel in der gewerblichen Textilreinigung unter Verwendung von geeigneten Lösungsmitteln durchgeführt werden. Der generelle Vorteil einer Lösungsmittelbehandlung von Textilien liegt darin, dass Naturfasern in organischen Lösungsmitteln nur geringes Quellungsverhalten aufweisen und damit die Gefahr der Verfilzung sehr gering ist.

Die Eignung apolarer Lösungsmittel, wie z.B. aromatische Kohlenwasserstoffe, Leichtbenzine, Stoddard Solvent und White Spirit, zur Reinigung von Textilien ist seit dem frühen 19. Jahrhundert bekannt. Später kamen dann auch Halogenkohlenwasserstoffe, wie z.B. Chlorkohlenwasserstoffe (CKW) und Fluorchlorkohlenwasserstoffe (FCKW) zum Einsatz. Die v.a. in den 70er und 80er Jahren weitverbreiteten FCKW wurden aufgrund des Montrealer Abkommens zum Schutz der Ozonschicht 1987 jedoch verboten.

Inzwischen haben sich wieder halogenfreie Lösungsmittel, wie z.B. Isoparaffine (KWL) und Cyclosiloxan D5 (Decamethylcyclopentasiloxan) in der Textilreinigung etabliert. Diese Lösungsmittel müssen bei deren Verwendung in Anlagen, bei denen die Aufbereitung des Lösungsmittels über

Destillation erfolgt, bedingt durch ihren hohen Siedebereich (KWL: 185 - 210 °C) bzw. Siedepunkt (Cyclosiloxan D5: Sdp.: 211°C) unter reduziertem Druck destilliert werden, was zu entsprechend erhöhten Energiekosten führt. Um diese einzusparen gibt es inzwischen Anlagen, die ohne Destillation oder mit reduzierter Destillationsrate arbeiten und zur Lösungsmittelregeneration stattdessen Filterpulver bzw. Kartuschenfilter einsetzen.

Eine der neuesten Entwicklungen auf dem Gebiet ist die Verwendung von flüssigem Kohlendioxid zur Reinigung von Textilien. Die für die Verwendung von flüssigem Kohlendioxid notwendigen Hochdruckanlagen sind im Verhältnis zu konventionellen Reinigungsmaschinen jedoch deutlich teurer, was die Verbreitung der neuen Technik bisher behindert hat.

Das weltweit am häufigsten in der gewerblichen Textilreinigung verwendete Lösungsmittel ist Perchlorethylen (= Tetrachlorethen, Per). Perchlorethylen ist unbrennbar, hat eine Siedetemperatur von 121 °C und kann in den Reinigungsmaschinen bei Normaldruck destilliert werden. Perchlorethylen ist ein Lösungsmittel mit ausgezeichneter Lösekraft gegen verschiedenste Verschmutzungen und ein Großteil der Obergarderobe ist nach internationalem Pflegekennzeichen der Textilien in Perchlorethylen reinigungsfähig.

Nachteilig bei der Anwendung von Perchlorethylen ist die Gefahr der Grundwasser- und Bodenkontamination. Nach Gefahrstoffverordnung ist Perchlorethylen als gesundheitsschädlich mit Risikosatz R40 eingestuft und steht damit im Verdacht Krebs auszulösen. In einigen EU-Mitgliedstaaten dürfen Reinigungsmaschinen mit Perchlorethylen daher nicht in Supermärkten mit Lebensmittelverkauf betrieben werden. Durch die Gefahr, dass Perchlorethylendämpfe das Mauerwerk durchdringen, müssen außerdem Vorkehrungen zur Emissionsverminderung durchgeführt werden. Manche Bundesstaaten der USA, wie z.B. Kalifornien, haben Perchlorethylen als Lösungsmittel in der Textilreinigung ab dem Jahr 2020 verboten.

Die gesetzlichen Auflagen im Hinblick auf Anwendung, Lagerung und Transport des am häufigsten in der gewerblichen Textilreinigung verwendeten Perchlorethylens führen zu einem Bedarf nach geeigneten Alternativlösungsmitteln in der gewerblichen Textilpflege.

Halogenierte Lösungsmittel haben die bereits genannten Nachteile für Mensch und Umwelt. Die als weitere Alternativen in Betracht kommenden Lösungsmittel wie KWL, Cyclosiloxan oder flüssiges Kohendioxid haben im Vergleich zu Perchlorethylen zwar eine günstigere Gefahreinstufung, weisen in der Praxis insbesondere bei stark verschmutzen Textilien und vor allem bei Verschmutzungen durch Pigmente und Salze jedoch spezifische Nachteile in der Reinigungsleistung auf, die nur durch verstärkte Anstrengungen in der Detachur zu kompensieren sind.

US 5 269 958 A beschreibt eine Aerosolsprayzusammensetzung für die örtliche Fleckentfernung, wobei die Zusammensetzung auf das zu reinigende Textil aufgesprüht und anschließend abgesaugt oder ausgebürstet wird. Die Zusammensetzung enthält verschiedene flüssige und feste Komponenten. Als feste Komponente enthält die Zusammensetzung ein partikelförmiges Absorbermaterial, das den Schmutz aufnehmen soll. Die flüssigen Bestandteile setzen sich zusammen aus Dimethylether, Wasser, Alkohol, Keton, Alkylglykol, Alkylglykolethern und Dimethoxymethan.

US 4 783 560 beschreibt die Verwendung von 1,1,1-Trichlorethan als Reinigungsmittel. Um das 1,1,1-Trichlorethan bei der Reinigung von Metallen zu stabilisieren, werden diesem u.a. wenigstens ein gesättigtes aliphatisches Epoxid und wenigstens zwei Dialkoxyalkane in kleinen Mengen zugesetzt.

EP 0 743 360 beschreibt Emulsionen mit einem Wassergehalt von > 50 %, die bei der Teppichreinigung zum Einsatz kommen.

JP 5051598 A beschreibt ein Lösungsmittel für die chemische Reinigung mit der allgemeinen Formel R-O-(-R₂O)ₙ-(-R₃O-)ₘ-R₁, wobei R = C₁₋₅-Alkyl, R₂ = C₂₋₄-Alkylen, R₃ = C₂₋₄-Alkylen, n = 0 - 5, m = 0 - 5, n + m = 1 - 5 und R₁ = C₁₋₅-Alkyl ist.

Die Aufgabe der vorliegenden Erfindung ist es, ein Lösungsmittel bereitzustellen, welches bezüglich seiner Reinigungseigenschaften im Vergleich zu Perchlorethylen oder den anderen bei der chemischen Reinigung von Textil-, Leder- oder Pelzwaren üblicherweise verwendeten Lösungsmitteln im wesentlichen gleichwertig oder sogar besser ist. Gleichzeitig soll dieses Lösungsmittel im Vergleich zu Perchlorethylen oder den anderen bei der chemischen Reinigung von Textil-, Leder- oder Pelzwaren üblicherweise verwendeten Lösungsmitteln ökologisch und toxikologisch günstigere Eigenschaften aufweisen, so dass die Verwendung, die Lagerung und der Transport dieses Lösungsmittels oder eines dieses Lösungsmittel enthaltenden flüssigen Reinigungsmittels sicherer oder mit weniger Kosten- und/oder Energieaufwand möglich ist.

Diese Aufgabe wird erfindungsgemäß gelöst durch die Verwendung eines Lösungsmittel mit der allgemeinen Formel (I): wobei
- x = 1 ist,
- R¹ und R³ H sind und
- R² und R⁴ unabhängig voneinander unter einem unsubstituierten oder substituierten n-Butyl-, iso-Butyl-, sekundären Butyl-, tertiären Butyl-, n-Pentyl-, iso-Pentyl-, Neopentyl-, Cyclopentyl-, n-Hexyl-, iso-Hexyl-, Cyclohexyl-, Octyl-, iso-Octyl-, 2-Ethylhexylrest ausgewählt sind,
als Reinigungsmittel in einem Verfahren zur maschinellen chemischen Reinigung von Textil-, Leder- oder Pelzwaren in einer Reinigungsmaschine, wobei die Reinigungsmaschine ein geschlossenes System ist, in dem das Lösungsmittel rezykliert wird, wobei man bei dem Verfahren die zu reinigende Ware mit dem Reinigungsmittel in Kontakt bringt.

Lösungsmittel der Formel (I) sind formal Diether und sind durch die üblichen zur Etherfunktion führenden Synthesewege zugänglich, z. B. durch Wiliamson-Ethersynthese, Reaktion von Oxiranen, Oxetanen, Tetrahydrofuranen und höheren Analogen mit Alkoholen. Beispielsweise können Verbindungen mit Formel (I), bei denen x = 1 ist, durch Umsetzung einer Carbonylverbindung wie z. B. eines Aldehyds oder Ketons mit 2 Mol Alkohol pro Carbonylgruppe entstehen. Üblicherweise wird diese reversible Reaktion sauer katalysiert. Zur Verschiebung des Gleichgewichtes wird der Alkohol meist im Überschuss eingesetzt und das entstehende Wasser aus dem Reaktionsgemisch entfernt. Um den für die Verwendung als Lösungsmittel in der Chemischreinigung erforderlichen Reinheitsgrad zu erhalten, ist es zweckmäßig, in den Fällen, in denen eine saure Katalyse durchgeführt wurde, die katalysierende Säure entweder zu entfernen oder zu neutralisieren, um die Zersetzung des Lösungsmittels bei der Verwendung zu verhindern.

Es hat sich überraschenderweise herausgestellt, dass das Reinigungsvermögen von Verbindungen der Formel (I) im Vergleich zu Perchlorethylen und den anderen bei der chemischen

Reinigung von Textil-, Leder- und Pelzwaren herkömmlich verwendeten Lösungsmitteln wenigstens gleichwertig und zum Teil sogar besser ist. Da viele Verbindungen der Formel (I) keine den Erfindern bekannte Einstufung nach Gefahrstoffverordnung haben, sind diese den meisten anderen bei der chemischen Reinigung von Textil-, Leder- und Pelzwaren herkömmlich verwendeten Lösungsmitteln außerdem im Hinblick auf ihre ökologischen und toxikologischen Eigenschaften überlegen. Insbesondere sind die ökologischen und toxikologischen Eigenschaften vieler Verbindungen der Formel (I) besser als die ökologischen und toxikologischen Eigenschaften von Perchlorethylen.

Darüber hinaus erfüllen die Verbindungen der Formel (I) auch die typischen Anforderungen für ein bei der Reinigung von Textil-, Leder- und Pelzwaren zu verwendendes Lösungsmittel.

Insbesondere weist das Lösungsmittel gemäß Formel (I) gute Löseeigenschaften für ölige und fettige Verschmutzungen, wie z.B. Öle, Fette, Wachse, Fettsäuren, auf. Es löst darüber hinaus auch Pigmente und Salze gut von der Textilfaser und stabilisiert die abgelösten Pigmente und Salze in der Lösungsmittelflotte.

Viele Ausführungsformen des Lösungsmittels gemäß Formel (I) sind einfach und ohne thermische Zersetzung des Lösungsmittels destillierbar. Bei bestimmten Ausführungsformen ist das Lösungsmittel gemäß Formel (I) mit Wasser nicht mischbar und ist daher, falls erforderlich, recht einfach (z.B. in einem Wasserabscheider) von einer Wasserphase abtrennbar.

Außerdem weist das Lösungsmittel gemäß Formel (I) ein günstiges Trocknungsverhalten auf und ist im wesentlichen geruchsneutral. Darüber hinaus führt das Lösungsmittel gemäß Formel (I) nicht zu Farbverlusten und beeinflußt die Dimensionsstabilität von Textilien nicht negativ. Von Bedeutung ist auch, dass in der Textilkonfektion eingesetzte Kleber von dem Lösungsmittel gemäß Formel (I) nicht angelöst werden.

Nach alledem ist die Verwendung des Lösungsmittels gemäß Formel (I) in einem Verfahren zur chemischen Reinigung von Textil-, Leder- oder Pelzwaren, bei dem man die zu reinigende Ware mit diesem Lösungsmittel in Kontakt bringt, äußerst vorteilhaft. Bei der Verwendung des Lösungsmittel gemäß Formel (I) in einem Verfahren zur chemischen Reinigung von Textil-, Leder- oder Pelzwaren kann dieses Lösungsmittel daher Perchlorethylen, Kohlenwasserstoffe (KWL), Cyclosiloxan D5 oder andere zur chemischen Reinigung verwendete Lösungsmittel vollständig oder zumindest teilweise ersetzen.

Zu den zu reinigenden Waren (Reinigungsgut) im Sinne der vorliegenden Erfindung zählen unter anderem Textil-, Leder- und Pelzwaren jeglicher Art, wie z.B. Kleidungsstücke mit Textil-, Leder- und/oder Pelzanteil, Berufs- und Schutzbekleidung jeglicher Art mit Textil- und/oder Lederanteil, aber auch Vorhänge, Teppiche und Dekorationsmaterialien mit Textil-, Leder- und/oder Pelzanteil.

Der Begriff chemische Reinigung ist im Zusammenhang mit der vorliegenden Erfindung breit zu verstehen und umfaßt auch die Vorbehandlung (Detachur) von Textilien, Leder- und Pelzwaren im Zusammenhang mit der chemischen Reinigung dieser Waren.

Vorzugweise erfolgt das Inkontaktbringen der zu reinigenden Ware mit dem Reinigungsmittel in einer Chemischreinigungsmaschine. Bei einer Ausführungsform der Erfindung erfolgt die Reinigung der Textil-, Leder- oder Pelzwaren daher unter Verwendung des Lösungsmittels gemäß Formel (I) maschinell in Reinigungsmaschinen. Solche Reinigungsmaschinen sind üblicherweise geschlossene Systeme, in denen das Lösungsmittel entweder durch Destillation, Absorption oder durch Kombination beider Aufbereitungsverfahren rezykliert wird.

Bei Transferanlagen, die v.a. in den 50er Jahren bei der chemischen Reinigung mit Perchlorethylen oder White Spirit zum Einsatz kamen, wurden Reinigungsprozess und Destillation üblicherweise in der Reinigungsmaschine und die Trocknung der Textilien in einem separaten Trockner (oft mit Lösungsmittelrückgewinnung) durchgeführt.

Moderne Maschinen arbeiten mit der "Dry to Dry"-Technik, bei der das Reinigungsgut trocken beladen und nach Ablauf des Prozesses auch wieder getrocknet entladen wird. Das an einem Lösungsmittelkühler kondensierte Lösungsmittel-Wassergemisch kann bei diesem Verfahren in einem Wasserabscheider wieder in organische Phase und Wasserphase getrennt werden. Anschließend kann das Lösungsmittel dann über einen Überlauf des Wasserabscheiders in den Reintank laufen, während das Wasser als kontaminiertes Kontaktwasser dem System entnommen werden und zur Einhaltung der Einleitergrenzwerte entsprechend aufgereinigt werden kann.

Die Reinigungsprozesse können sowohl einbadig als auch zweibadig (Vor- und Hauptreinigungsbad) oder, wie beispielsweise im Falle von Arbeitsbekleidung, auch mehrbadig durchgeführt werden. Bei einem zwei- oder mehrbadigen Verfahren kann das erfindungsgemäß verwendete Lösungsmittel mit der Formel (I) im ersten oder in einem auf das erste Bad folgenden Bad mit dem Reinigungsgut in Kontakt gebracht werden. In dem anderen Bad oder den anderen Bädern kann/können ein oder mehrere andere Lösungsmittel für die chemische Reinigung von Textil-, Leder- oder Pelzwaren enthalten sein. Alternativ kann das erfindungsgemäß verwendete Lösungsmittel mit der Formel (I) auch in mehr als einem oder in allen Bädern mit dem Reinigungsgut in Kontakt gebracht werden.

Bei einem alternativen Reinigungsprozess gemäß der vorliegenden Erfindung wird das Lösungsmittel der Formel (I) in speziellen Reinigungsanlagen einmal oder mehrmals auf das Reinigungsgut aufgesprüht. Dieses Verfahren kann zusätzlich auch Verfahrensstufen umfassen, bei denen das Reinigungsgut in ein oder mehrere Reinigungsbäder mit dem Lösungsmittel der Formel (I), wie sie in dem vorangehenden Absatz beschrieben sind, eingetaucht wird. Das Verfahren kann auch Verfahrensstufen umfassen, bei denen das Reinigungsgut auch mit einem anderen Lösungsmittel für die chemische Reinigung von Textil-, Leder- oder Pelzwaren in Kontakt gebracht wird, sei es durch Besprühen oder Eintauchen in ein Reinigungsbad.

Bei einer Ausführungsform des erfindungsgemäßen Verfahrens wird das Reinigungsgut in der gleichen Maschine, in der es auch eingetaucht oder besprüht wurde, getrocknet ("Dry to Dry"-Technik), so dass das Reinigungsgut trocken beladen und nach Ablauf des Prozesses auch wieder getrocknet entladen wird.

Wahlweise kann bei dem erfindungsgemäßen Verfahren das Reinigungsgut nach Ablauf des Reinigungsprozesses und vor dem Trocknen auch noch mit einem Imprägniermittel besprüht oder in ein Imprägniermittel eingetaucht werden.

Bei der vorliegenden Erfindung sind bei dem Lösungsmittel mit der allgemeinen Formel (I) R² und R⁴ unabhängig voneinander unter einem n-Butyl-, iso-Butyl-, sekundären Butyl-, tertiären Butyl-, n-Pentyl-, iso-Pentyl-, Neopentyl-, Cyclopentyl-, n-Hexyl-, iso-Hexyl-, Cyclohexyl-, Octyl-, iso-Octyl-, 2-Ethylhexylrest ausgewählt.

Bei den Ausführungsformen der Erfindung, bei denen einer oder mehrere von R², R⁴ substituiert ist/sind, kann der Substituent bzw. können die Substituenten aus der Gruppe ausgewählt sein, die -Cl, -Br, -I, -NO₂, -NR₂, -COOR, -C(O)R , -CONHR, -CONR₂ umfasst.

Bei einer speziellen Ausführungsform der Erfindung ist das Lösungsmittel mit der allgemeinen Formel (I) dadurch gekennzeichnet, dass
- x = 1 ist,
- R¹ und R³ gleich H sind und
- R² und R⁴ n-Butylreste sind.

Das Lösungsmittel ist bei dieser speziellen Ausführungsform dementsprechend eine Verbindung mit der spezifischen Formel (III) mit der chemischen Bezeichnung Methylenglykoldibutylether. Das Lösungsmittel mit der spezifischen Formel (III) ist ein Beispiel für eine Ausführungsform des erfindungsgemäßen Lösungsmittels mit der allgemeinen Formel (I), die einen Flammpunkt > 55°C (PMCC = *Pensky-Martens Closed Cup*) aufweist. Das Lösungsmittel mit der spezifischen Formel (III) ist außerdem ein Beispiel für eine Ausführungsform des erfindungsgemäßen Lösungsmittels mit der allgemeinen Formel (I), die sich nicht mit Wasser mischt bzw. weniger als 2 Vol.-% Wasser aufnimmt.

Die erfindungsgemäßen Lösungsmittel mit der Formel (I) sind umso sicherer, je höher deren Flammpunkt ist. Bei einer Ausführungsform der Erfindung wird daher ein Lösungsmittel mit der Formel (I) verwendet, die einen Flammpunkt > 55 °C (PMCC) aufweist. Aus Gründen des Transportrechts weist eine spezielle Ausführungsform des Lösungsmittel mit der Formel (I) einen Flammpunkt von ≥ 62 °C (PMCC) auf.

Bei bestimmten Ausführungsformen des erfindungsgemäßen Reinigungsverfahrens erfolgt die Aufbereitung des Reinigungsmittels bzw. des Lösungsmittels durch Destillation. Bei noch spezielleren Ausführungsformen erfolgt diese Destillation unter reduziertem Druck (Vakuumsdestillation). Manche Ausführungsformen des erfindungsgemäß verwendeten Lösungsmittels mit der Formel (I) haben bei 1013 mbar einen Siedepunkt < 215 °C. Dies hat den Vorteil, dass der Energieaufwand bei der Aufbereitung des Lösungsmittels durch Destillation geringer ist.

Bei bestimmten Ausführungsformen der Erfindung weist das Reinigungsmittel auch einen Anteil eines Reinigungsverstärkers (bzw. Reinigungsaktivators) auf. Bei anderen Ausführungsformen wird während des Verfahrens zu dem Reinigungsmittel ein Reinigungsverstärker zudosiert. Bei noch anderen Ausführungsformen wird die zu reinigende Ware während des Verfahrens in anderer Weise separat mit einem Reinigungsverstärker in Kontakt gebracht.

Reinigungsverstärker (bzw. Reinigungsaktivatoren) sind Tensidformulierungen zur Verbesserung des Reinigungseffektes. Zu den weiteren Aufgaben eines Reinigungsverstärkers zählen das Emulgieren von Wasser, um die Nassschmutzentfernung zu verbessern, und das Dispergieren von Pigmenten und Salzen im Lösungsmittel, um deren Ablösung vom Textilgewebe zu verbessern und um deren Redeposition zu verhindern. Manche Reinigungsverstärker stabilisieren abgelöste Feinpigmente in der Reinigungsflotte und schützen damit das Reinigungsgut vor Vergrauung. Reinigungsverstärker können ferner Korrosionsschutzadditive oder nichtionische bzw. kationische Tenside zur Griffverbesserung mit "easy finish"-Eigenschaften oder Appreturen sein. Manche Reinigungsverstärker sorgen für hygienische Effekte in der Textilpflege, andere reduzieren oder vermeiden die statische Aufladung des Reinigungsgutes während der Trocknungsphase, wodurch z.B. bei Wolle die Flusenbildung deutlich reduziert wird.

Bei bestimmten Ausführungsformen der Erfindung weist das Reinigungsmittel einen Anteil an Reinigungsverstärker auf, der unter anionischen Tensiden, kationischen Tensiden, nichtionischen Tensiden, amphoteren Tensiden, Mikrobiziden, Konservierungsmitteln, Griffverbesserern, Appreturen, Duftstoffen, Konservierungsmitteln, Geruchsabsorbern, Lösungsvermittlern, Korrosionsinhibitoren, Desodorantien, Emulgatoren, Ausrüstungsmitteln, Antistatikkomponenten, Fluorcarbonharzen oder Kombinationen davon ausgewählt ist.

Zu den in Betracht kommenden anionischen Tensiden zählen die dem Fachmann als Reinigungsverstärker für die chemische Reinigung von Textil-, Leder- und Pelzwaren geeigneten Sulfate, Sulfonate, Carboxylate, Phosphate, wie z.B. Alkylestersulfonate, Alkylsulfate, Alkylethersulfate, Alkylbenzolsulfonate, Alkansulfonate und Fettsäuren, in Verbindung mit Kationen, die beispielsweise unter Alkali- oder Erdalkalimetallen, wie z.B. Lithium, Natrium, Kalium, oder Ammonium bzw. Ammoniumverbindungen, wie z.B. wie Monoethanolamin, Diethanolamin und Triethanolamin, ausgewählt sein können.

Zu den in Betracht kommenden nichtionischen Tensiden zählen die dem Fachmann als Reinigungsverstärker für die chemische Reinigung von Textil-, Leder- und Pelzwaren bekannten Kondensationsprodukte von aliphatischen Alkoholen mit Alkylenoxid, z.B. Ethylenoxid oder Propylenoxid, wobei die Alkylkette der aliphatischen Alkohole linear oder verzweigt, gesättigt oder ungesättigt sein kann, Kondensationsprodukte von Ethylenoxid mit einer hydrophoben Basis, die durch Kondensation von Propylenoxid mit Propylenglykol gebildet wird, und Kondensationsprodukte von Ethylenoxid mit einem Reaktionsprodukt von Propylenoxid und Ethylendiamin. Weiterhin umfassen die möglichen nichtionischen Tenside wasserlösliche Aminoxide, wasserlösliche Phosphinoxide und wasserlösliche Sulfoxide mit einem C₁₀₋ bis C₁₈-Alkylrest. Weitere dem Fachmann als Reinigungsverstärker für die chemische Reinigung von Textil-, Leder- und Pelzwaren bekannte nichtionische Tenside sind Alkyl- und Alkenyloligoglycoside und Fettsäurepolyglykolester bzw. Fettaminpolyglykolester mit einem C₈- bis C₂₀-Fettalkylrest, alkoxylierte Triglycamide, Fettsäure-N-alkylglucamide, Phosphinoxide, Dialkylsulfoxide, Mischether oder Mischformyle und Proteinhydrolysate sowie Polyethylen-, Polypropylen- und Polybutylenoxidkondensate von Alkylphenolen.

Beispiele für amphotere bzw. zwitterionische Tenside sind Alkylbetaine, Alkylamidbetaine, Alkyldimethylbetaine, Alkyldipolyethoxybetaine, Aminopropionate, Aminoglycinate und amphotere Imidazolinium-Verbindungen, die dem Fachmann als Reinigungsverstärker für die chemische Reinigung von Textil-, Leder- und Pelzwaren bekannt sind.

Die dem Fachmann als Reinigungsverstärker für die chemische Reinigung von Textil-, Leder- und Pelzwaren bekannten kationischen Tenside umfassen substituierte oder unsubstituierte, geradkettige oder verzweigte, quartäre Ammoniumsalze vom Typ R¹N(CH₃)₃⁺X⁻, R¹R²N(CH₃)₃⁺X⁻, R¹R²R³N(CH₃)⁺X⁻ oder R¹R²R³R⁴N⁺X⁻, wobei R¹, R², R³ und R⁴ ein Alkyl-, Hydroxyalkyl-, Phenyl-, Alkenyl-, Aralkyl-Rest sein können, wobei X⁻ ein dem Fachmann als geeignet bekanntes Anion ist.

Bei bestimmten Ausführungsformen der erfindungsgemäßen Verwendung des Lösungsmittelsgemäß Patentanspruch 1 weist das Reinigungsmittel auch einen Anteil einer für chemische Reinigungsmittel geeigneten Substanz zum Abfangen von Wasserstoffprotonendonatoren, freien Wasserstoffprotonen und/oder freien Carbonylverbindungen auf. Beispielsweise kann durch Zusatz von hierfür geeigneten basischen Verbindungen das Reinigungsmittel dadurch stabilisiert werden, daß eventuell vorhandene Protonendonatoren in einer Neutralisationsreaktion abgefangen werden und nicht zu einer protonenkatalysierten Zersetzung des Lösungsmittels beitragen können.

Die vorgenannten für chemische Reinigungsmittel geeigneten Substanzen zum Abfangen von Wasserstoffprotonendonatoren, freien Wasserstoffprotonen und/oder freien Carbonylverbindungen können ohne Beschränkung hierauf ausgewählt sein unter Alkalicarbonaten, wie z.B. Natrium- oder Kaliumcarbonat, und Verbindungen, die eine oder mehrere freie Aminogruppen tragen, wie z.B. Chitin, Harnstoff, Aminoguanidin, Phenylbiguanidin, (polymere) Aminophenole und Aminoguppen tragende Ionentauscher. Die Verbindungen, die eine oder mehrere freie Aminogruppen tragen, sind dazu in der Lage, Carbonylverbindungen unter Bildung von Schiffschen Basen (Azomethine) zu binden. Gleichzeitig reagieren diese Aminoverbindungen als Basen und reagieren mit Protonendonatoren in einer Neutralisationsreaktion unter der Bildung von Amoniumverbindungen. Durch diese pH-Stabilisierung werden gegebenenfalls auftretende säurekatalysierte Hydrolysereaktionen, die zur Zersetzung des Lösemittels führen, verhindert oder zumindest deutlich eingeschränkt.

Die für chemische Reinigungsmittel geeigneten Substanzen zum Abfangen von Wasserstoffprotonendonatoren, freien Wasserstoffprotonen und/oder freien Carbonylverbindungen sind vorzugsweise höhersiedend als die übrigen Substanzen des Reinigungsmittels und temperaturstabil, so daß sie bei der Destillation des chemischen Reinigungsmittels in der Destillationsblase zurückbleiben und nicht mit dem Reinigungsgut in Verbindung kommen. Sind die Verbindungen in dem Reinigungsmittel nicht löslich, so können sie alternativ auch in das in einem Vorratstank aufbewahrte Reinigungsmittel gegeben werden, so daß sie auch in diesem Fall nicht mit dem Reinigungsgut in Kontakt kommen. Die Abfangreaktion von Protonen und Carbonylverbindungen geschieht hier in einer heterogenen Reaktion und ist auch bei nichtdestillierenden Reinigungsprozessen denkbar.

Gemäß einem weiteren Aspekt der vorliegenden Erfindung wird das oben beschriebene Lösungsmittel mit der allgemeinen Formel (I) in einer oder mehreren verschiedenen der oben beschriebenen Ausführungsformen zur Herstellung eines Reinigungsmittels zur chemischen Reinigung von Textil-, Leder- und Pelzwaren oder zur Herstellung eines Mittels zur Vorbehandlung (Detachur) von Textilien, Leder- und Pelzwaren verwendet, wobei das Reinigungsmittel aus einem Anteil des Lösungsmittels mit der allgemeinen Formel (I) : wobei
- x = 1 ist,
- R¹ und R³ H sind und
- R² und R⁴ unabhängig voneinander unter einem unsubstituierten oder substituierten n-Butyl-, iso-Butyl-, sekundären Butyl-, tertiären Butyl-, n-Pentyl-, iso-Pentyl-, Neopentyl-, Cyclopentyl-, n-Hexyl-, iso-Hexyl-, Cyclohexyl-, Octyl-, iso-Octyl-, 2-Ethylhexylrest ausgewählt sind
und einem Anteil eines Reinigungsverstärkers, der unter anionischen Tensiden, kationischen Tensiden, nichtionischen Tensiden und amphoteren Tensiden ausgewählt ist, und/oder einem Anteil einer für chemische Reinigungsmittel geeigneten Substanz zum Abfangen von Wasserstoffprotonendonatoren, freien Wasserstoffprotonen und/oder freien Carbonylverbindungen besteht.

## Patentansprüche

1. Verwendung eines Lösungsmittels mit der allgemeinen Formel (I): wobei
- x = 1 ist,
- R₁ und R³ H sind und
- R² und R⁴ unabhängig voneinander unter einem unsubstituierten oder substituierten n-Butyl-, iso-Butyl-, sekundären Butyl-, tertiären Butyl-, n-Pentyl-, iso-Pentyl-, Neopentyl-, Cyclopentyl-, n-Hexyl-, iso-Hexyl-, Cyclohexyl-, Octyl-, iso-Octyl-, 2-Ethylhexylrest ausgewählt sind,
als Reinigungsmittel in einem Verfahren zur maschinellen chemischen Reinigung von Textil-, Leder- oder Pelzwaren in einer Reinigungsmaschine, wobei die Reinigungsmaschine ein geschlossenes System ist, in dem das Lösungsmittel rezykliert wird, wobei man bei dem Verfahren die zu reinigende Ware mit dem Reinigungsmittel in Kontakt bringt.

2. Verwendung nach Anspruch 1, **dadurch gekennzeichnet, dass** substituierte R², R⁴, falls vorhanden, mit einem oder mehreren unter -Cl, -Br, -I, -NO₂, -NR₂, -COOR, -C(O)R , - CONHR, -CONR₂ substituiert sind.

3. Verwendung nach einem der Ansprüche 1 oder 2, **dadurch gekennzeichnet, dass** das wenigstens eine Lösungsmittel eine Verbindung der Formel (III) ist.

4. Verwendung nach einem der Ansprüche 1 bis 3, **dadurch gekennzeichnet, dass** das Lösungsmittel einen Flammpunkt > 55 °C oder ≥ 62 °C aufweist und/oder bei 1013 mbar einen Siedepunkt < 215 °C aufweist.

5. Verwendung nach einem der Ansprüche 1 bis 4, **dadurch gekennzeichnet, dass** das Reinigungsmittel auch einen Anteil eines Reinigungsverstärkers aufweist oder während des Verfahrens zu dem Reinigungsmittel ein Reinigungsverstärker zudosiert wird oder während des Verfahrens die zu reinigende Ware auch mit einem Reinigungsverstärker in Kontakt gebracht wird.

6. Verwendung nach einem der Ansprüche 1 bis 5, **dadurch gekennzeichnet, dass** das Reinigungsmittel zusätzlich eine für chemische Reinigungsmittel geeignete Substanz zum Abfangen von Wasserstoffprotonendonatoren, freien Wasserstoffprotonen und/oder freien Carbonylverbindungen enthält.

7. Verwendung eines Lösungsmittels mit der allgemeinen Formel (I) oder der speziellen Formel (III) und mit den Merkmalen nach einem der Ansprüche 1 bis 4 zur Herstellung eines Reinigungsmittels zur chemischen Reinigung von Textilien, Leder- und Pelzwaren **dadurch gekennzeichnet, dass** das Reinigungsmittel aus einem Anteil des Lösungsmittels mit der allgemeinen Formel (I) oder der speziellen Formel (III) und einem Anteil eines Reinigungsverstärkers, der unter anionischen Tensiden, kationischen Tensiden, nichtionischen Tensiden und amphoteren Tensiden ausgewählt ist, und/oder einem Anteil einer für chemische Reinigungsmittel geeigneten Substanz zum Abfangen von Wasserstoffprotonendonatoren, freien Wasserstoffprotonen und/oder freien Carbonylverbindungen besteht.

8. Verwendung nach Anspruch 7 **dadurch gekennzeichnet, dass** das Reinigungsmittel einen Anteil an Mikrobiziden, Konservierungsmitteln, Griffverbesserern, Appreturen, Duftstoffen, Geruchsabsorbern, Antistatikkomponenten, Lösungsvermittlern, Korrosionsinhibitoren, Desodorantien, Emulgatoren, Ausrüstungsmitteln, Fluorcarbonharzen oder Kombinationen davon enthält.

## Claims

1. A use of a solvent of the general formula (I): wherein
- x = 1,
- R¹ and R³ are H, and
- R² and R⁴ are selected independently of each other from an unsubstituted or substituted n-butyl, iso-butyl, secondary butyl, tertiary butyl, n-pentyl, iso-pentyl, neopentyl, cyclopentyl, n-hexyl, iso-hexyl, cyclohexyl, octyl, iso-octyl, 2-ethylhexyl residue,
as a cleaning agent in a method of machine chemical cleaning of textile, leather or fur goods in a cleaning machine, wherein the cleaning machine is a closed system in which the solvent is recycled, wherein in the method the article to be cleaned is brought into contact with the cleaning agent.

2. A use as set forth in claim 1 **characterized in that** substituted R², R⁴, if present, are substituted with one or more from -Cl, -Br, -I, -NO₂, -NR₂, -COOR, -C(O)R, -CONHR, -CONR₂.

3. A use as set forth in one of claims 1 or 2 **characterized in that** the at least one solvent is a compound of the formula (III)

4. A use as set forth in one of claims 1 through 3 **characterized in that** the solvent has a flash point >55°C or ≥62°C and/or a boiling point <215°C at 1013 mbar.

5. A use as set forth in one of claims 1 through 4 **characterized in that** the cleaning agent also has a proportion of a cleaning booster or a cleaning booster is meteredly added to the cleaning agent during the method or the article to be cleaned is also brought into contact with a cleaning booster during the method.

6. A use as set forth in one of claims 1 through 5 **characterized in that** the cleaning agent additionally includes a substance suitable for chemical cleaning agents for trapping hydrogen proton donors, free hydrogen protons and/or free carbonyl compounds.

7. A use of a solvent of the general formula (I) or the special formula (III) and having the features as set forth in one of claims 1 through 4 for the production of a cleaning agent for the chemical cleaning of textile, leather and fur goods, **characterized in that** the cleaning agent has a proportion of the solvent of the general formula (I) or the special formula (III) and a proportion of a cleaning booster, which is selected from anionic surfactants, cationic surfactants, non-ionic surfactants and amphoteric surfactants, and/or a proportion of a substance suitable for chemical cleaning agents for trapping hydrogen proton donors, free hydrogen protons and/or free carbonyl compounds.

8. A use as set forth in claim 7 **characterized in that** the cleaning agent has a proportion of microbicides, preserving agents, feel improvers, finishes, fragrance substances, odor absorbers, anti-static components, dissolvents, corrosion inhibitors, deodorants, emulsifiers, finishing agents, fluorocarbon resins or combinations thereof.

## Revendications

1. Utilisation d'un solvant ayant la formule générale (I) dans laquelle
- x = 1,
- R₁ et R³ sont H, et
- R² et R⁴ sont chacun indépendamment de l'autre choisis parmi un groupe, substitué ou non substitué, n-butyle, isobutyle, butyle secondaire, butyle tertiaire, n-pentyle, isopentyle, néopentyle, cyclopentyle, n-hexyle, isohexyle, cyclohexyle, octyle, iso-octyle, 2-éthylhexyle,
en tant qu'agent nettoyant dans un procédé pour le nettoyage chimique mécanisé d'articles textiles, en cuir ou en fourrure dans une machine de nettoyage, la machine de nettoyage étant un système fermé, dans lequel le solvant est recyclé, l'article à nettoyer étant, dans le procédé, mis en contact avec l'agent nettoyant.

2. Utilisation selon la revendication 1, **caractérisée en ce que** les radicaux R², R⁴ substitués, dans le cas où ils sont présents, sont substitués par un ou plusieurs des radicaux - Cl, -Br, -I, -NO₂, -NR₂, -COOR, -C(O)R, -CONHR, -CONR₂.

3. Utilisation selon l'une des revendications 1 ou 2, **caractérisée en ce qu'**au moins un solvant est un composé de formule (III)

4. Utilisation selon l'une des revendications 1 à 3, **caractérisée en ce que** le solvant présente un point d'éclair > 55°C ou ≥ 62°C et présente sous 1013 mbar un point d'ébullition < 215°C.

5. Utilisation selon l'une des revendications 1 à 4, **caractérisée en ce que** l'agent nettoyant comprend aussi une portion d'un renforçateur de nettoyage, ou **en ce que**, pendant le procédé, un renforçateur de nettoyage est ajouté à l'agent nettoyant, ou **en ce que**, pendant le procédé, l'article à nettoyer est aussi mis en contact avec un renforçateur de nettoyage.

6. Utilisation selon l'une des revendications 1 à 5, **caractérisée en ce que** l'agent nettoyant contient en outre une substance convenant à des nettoyants chimiques, pour capter des donneurs de protons hydrogène, des protons hydrogène libres et/ou des composés carbonyle libres.

7. Utilisation d'un solvant ayant la formule générale (I) ou la formule spéciale (III) et présentant les caractéristiques selon l'une des revendications 1 à 4 pour la fabrication d'un agent nettoyant destiné au nettoyage chimique de textiles, d'articles en cuir et en fourrure, **caractérisée en ce que** l'agent nettoyant est constitué d'une portion du solvant ayant la formule générale (I) ou la formule spéciale (III) et une portion d'un renforçateur de nettoyage, qui est choisi parmi les tensioactifs anioniques, les tensioactifs cationiques, les tensioactifs non-ioniques et les tensioactifs amphotères, et/ou d'une portion d'une substance convenant pour des nettoyants chimiques, pour capter des donneurs de protons hydrogène, des protons hydrogène libres et/ou des composés carbonyle libres.

8. Utilisation selon la revendication 7, **caractérisée en ce que** l'agent nettoyant contient une portion de microbicides, de conservateurs, d'agents améliorant le toucher, d'apprêts, de substances parfumantes, d'agents absorbant les odeurs, de composants antistatiques, de tiers-solvants, d'inhibiteurs de corrosion, de désodorisants, d'émulsifiants, d'agents de finissage, de résines fluorocarbonées ou de combinaisons de ceux-ci.
